# EUROPÄISCHE PATENTSCHRIFT

(11) **EP 1 233 132 B1**
(45) Veröffentlichungstag und Bekanntmachung des Hinweises auf die Patenterteilung: **02.11.2005**
(21) Anmeldenummer: 02003530.9
(22) Anmeldetag: 15.02.2002
(51) Int. Cl.: E05F 5/12

(54) **Schliessfolgeregler**
Closure sequence controller
Commande de séquence de fermeture

(30) Priorität: 16.02.2001 DE 10107782; 12.02.2002 DE 10205926
(43) Veröffentlichungstag der Anmeldung: 21.08.2002
(73) Patentinhaber: DORMA GmbH + Co. KG, 58256 Ennepetal (DE)
(72) Erfinder: Gosch, Stephan, 23738 Koselau (DE)

(56) Entgegenhaltungen:
- DE-A- 3 604 091

## Beschreibung

Die Erfindung betrifft einen Schließfolgeregler für eine selbstschließende, einen Stand- und einen Gangflügel umfassende Tür, insbesondere Feuerschutztür, wobei der Gangflügel mittels eines vom Standflügel freigebbaren Sperrmechanismus feststellbar ist und wahlweise eine Überlastsicherung aufweist.

Zweiflügelige Türen der eingangs genannten Art überlappen einander im Mittelbereich, so dass der eine, einen Standflügel bildende Türflügel einen Anschlag für den anderen, den Gangflügel bildenden Türflügel aufweist, wobei zu deren dichtem Abschluss eine bestimmte Schließfolge erforderlich ist, wenn die Türflügel ordnungsgemäß geschlossen sein sollen. Zu diesem Zweck werden Schließfolgeregler eingesetzt, welche stets die für das vorgenannte ordnungsgemäße Schließen erforderliche Reihenfolge der Übergänge der beiden Flügel in die Schließlage gewährleisten. Eine bestimmte Reihenfolge der Schließbewegung beider Türflügel ist auch deshalb notwendig, um den in der Regel mit einem Schloss versehenen Gangflügel erst dann in die Schließstellung gelangen zu lassen, wenn der den Türanschlag bildende, in der Regel das Schließblech oder dergleichen aufweisende Standflügel geschlossen ist.

Aus der DE 33 36 739 C2 ist ein Schließfolgeregler für eine selbstschließende, einen Stand- und einen Gangflügel umfassende Tür, insbesondere Feuerschutztür, bekannt, deren Türflügel über je einen Schwenkarm mit dem Türrahmen verbunden sind, wobei der Schwenkarm des Gangflügels mittels eines vom Standflügel freigebbaren Sperrgliedes feststellbar ist. Dabei ist das türrahmenseitige Ende des Schwenkarmes des Gangflügels mit einem in einer am Türrahmen angebrachten Gleitführung verschiebbar geführten Gleitstück versehen, das vom Sperrglied feststellbar ist. Der Standflügel wirkt mit einem axial verstellbaren Schubglied zusammen, das zum Lösen der Feststellung des Gleitstückes auf das Sperrglied einwirkt.

Die DE-A-3 604 091 offenbart alle Merkmale des Oberbegriffs des Anspruchs 1.

Diese Konstruktion gewährleistet zwar eine sichere und zuverlässige Schließfolgeregelung, sie besteht jedoch aus einer Vielzahl von Einzelteilen, die nicht nur viel Platz benötigen, sondern die auch aufwendig herzustellen sind. Infolge der relativ langgestreckten Ausbildung insbesondere des Schubgliedes, benötigt der bekannte Schließfolgeregler sowohl bei der Anbringung an der Tür als auch bei der Lagerung viel Raum. Die vielen Einzelteile machen den gesamten Schließfolgeregler darüber hinaus auch relativ schwer und kompliziert im Aufbau, so dass Wartungs- oder Reparaturarbeiten nur mühsam und zeitaufwendig durchzuführen sind. Wegen der großen Teilezahl ist auch die Lagerung und Vorhaltung von Ersatzteilen ein Problem. Ferner besteht die Gefahr, dass bei einem Schließversuch des Gangflügels, wenn der Standflügel noch geöffnet ist, das Sperrglied beschädigt wird und folglich ein anschließender Schließversuch des Stand- und Gangflügels in korrekter Reihenfolge nicht mehr möglich ist. Derartige Schließversuche des Gangflügels bei noch offener Stellung des Standflügels können etwa aufgrund von Unachtsamkeiten erfolgen.

Die Aufgabe der vorliegenden Erfindung besteht deshalb darin, die vorstehend genannten Nachteile zu beseitigen und einen mechanischen Schließfolgeregler zu schaffen, der eine gesicherte Schließfolge einer Tür gewährleistet, dies aber mit möglichst wenigen und zudem einfach aufgebauten Bauteilen erreicht.

Die Lösung dieser Aufgabe erfolgt durch die Merkmale von Anspruch 1.

Erfindungsgemäß weist der Schließfolgeregler für eine selbstschließende, einen Stand- und einen Gangflügel umfassende Tür, insbesondere Feuerschutztür, bei welcher der Gangflügel mittels eines vom Standflügel freigebbaren Sperrmechanismus feststellbar ist, die folgenden Merkmale auf:
- Der Sperrmechanismus weist einen Klemmkörper auf, der klemmend auf eine mit dem Gangflügel in Wirkverbindung stehende Klemmstange einwirkt,
- der Standflügel steht mit einer Auslösestange in Wirkverbindung, mit deren Hilfe die Klemmung zwischen dem Klemmkörper und der Klemmstange aufhebbar ist.

Ferner ist eine Überlastsicherung vorgesehen, welche bei hoher Krafteinwirkung auf den Gangflügel in dessen Selbsthemmungszustand eine Freigabe des Sperrmechanismus bewirkt. Hierbei wird unter dem Begriff Selbsthemmung einerseits ein gewaltsames Zudrücken des Gangflügels mit sehr hohen Kräften oder die Unmöglichkeit des Zudrückens verstanden.

Infolge dieser Ausgestaltung des erfindungsgemäßen Schließfolgereglers wird erreicht, dass im Falle von an den Gangflügeln angreifenden Kräften trotz geöffnetem Standflügel eine Freigabe des Sperrmechanismus erzielt wird, bevor der Sperrmechanismus aufgrund der angreifenden Kräfte am Gangflügel eine Beeinträchtigung oder gar irreversibele Beschädigung erfährt. Dabei wir die Freigabe des Sperrmechanismus nur so lange aufrecht erhalten, wie die zusätzliche Kraft wirksam ist. Nach einer Reduzierung der Kraft bleibt der Gangflügel in seiner Position stehen.

Zur Festsetzung des Gangflügels bei geöffnetem Standflügel ist ein in der Gleitführung oder Gleitschiene vorhandene Grundkörper vorgesehen, der einen Klemmkörper beinhaltet. Der Klemmkörper weist dabei eine Hülse auf, die einen konisch zulaufenden Innenraum aufweist. Dabei weist die größere Öffnung des Innenraumes in Öffnungsrichtung des Gangflügel-Gleitstückes. Gleichzeitig ist an dem Gangflügel-Gleitstück eine Klemmstange fest angebracht, die sich bei einer Bewegung des Gangflügel-Gleitstückes in der Gleitführung mit diesem hin und her bewegt. Eine an dem Standflügel-Gleitstück vorhandene Auslösestange wird bei einer Bewegung des Standflügel-Gleitstückes ebenfalls mitbewegt. Die Hülse, die sich in dem Klemmkörper befindet, steht dabei unter der Wirkung einer Feder. Dabei wird eine Buchse permanent in Richtung auf das Standflügel-Gleitstück belastet. Darüber hinaus ist in dem konischen zulaufenden Klemmkörper (Innenraum) ein Kugelkranz vorgesehen, um eine gleichmäßige Kraftübertragung von der Feder auf den Kugelkranz und damit auf die Buchse zu gewährleisten, ist darüber hinaus zwischen dem Kugelkranz und der im Innenraum der Hülse vorgesehenen Feder eine Scheibe angeordnet.

Infolge dieser Ausgestaltung wird mit wenigen und einfach aufgebauten Bauteilen ein Schließfolgeregler bereitgestellt, der eine gesicherte Schließfolge gewährleistet. Die Konstruktion hat darüber hinaus den Vorteil, dass der gesamte Schließfolgeregler sehr kompakt aufgebaut ist und deshalb einfach und bequem ein- und ausgebaut werden kann, z. B. bei einer Reparatur oder zu Wartungszwecken. Da er nur aus wenigen und relativ kleinen Einzelteilen besteht, ist nicht nur die Lagerhaltung des gesamten Schließfolgereglers, sondern auch die Bereitstellung von Einzel- bzw. Ersatzteilen einfach und unkompliziert und benötigt wenig Platz. Bei Wartungs- und Reparaturarbeiten kann der Schließfolgeregler nach der vorliegenden Erfindung wegen seines geringen Gewichtes auch problemlos ein- oder ausgebaut werden. Ebenfalls ist eine spätere Nachrüstung problemlos möglich.

Ferner kann die notwendige Kraft zur Ansprechung der Überlastsicherung kontinuierlich eingestellt werden. Ferner ist es möglich, die Überlastsicherung grundsätzlich ein- oder auszuschalten.

Die Unteransprüche haben vorteilhafte Weiterbildungen der Erfindung zum Inhalt.

Weitere Einzelheiten, Merkmale und Vorteile der Erfindung ergeben sich aus nachfolgender Beschreibung eines bevorzugten schematisch dargestellten Ausführungsbeispieles anhand der Zeichnungen.

Es zeigen:
- Figur 1 - 6:: Den Aufbau und die Arbeitsweise eines erfindungsgemäßen Schließfolgereglers.
- Figur 7 - 8b:: Den Aufbau und die Ausgestaltung des erfindungsgemäßen Schließfolgereglers mit einer Überlastsicherung.

In den Fig. 1 bis 6 ist der Aufbau und die Wirkungsweise eines Schließfolgereglers nach der vorliegenden Erfindung dargestellt. Dieser Schließfolgeregler eignet sich besonders für eine Tür, bei welcher ein Gangflügel und ein Standflügel jeweils über einen Schwenkarm mit dem Türrahmen verbunden sind. Dabei ist das türrahmenseitige Ende des Schwenkarmes des Standflügels mit einem in einer am Türrahmen angebrachten Gleitführung 1 verschiebbar geführten Standflügel-Gleitstück 2 versehen. Weiterhin ist das türrahmenseitige Ende des Schwenkarmes des Gangflügels mit einem ebenfalls in der Gleitführung 1 verschiebbar geführten Gangflügel-Gleitstück 3 versehen.

Der Gangflügel, der Standflügel, der Türrahmen und die beiden Schwenkarme sind allgemeiner Stand der Technik und deshalb hier nicht näher dargestellt oder erläutert..

Der Schließfolgeregler nach der vorliegenden Erfindung umfasst einen Grundkörper 4, der in der Gleitführung 1 zwischen dem Standflügel-Gleitstück 2 und dem Gangflügel-Gleitstück 3 vorgesehen ist. In dem Grundkörper 4 ist ein Klemmkörper 100 angeordnet. Dieser weist eine Hülse 5 mit einem konisch zulaufenden Innenraum auf. Die größere Öffnung des Innenraumes weist in Öffnungsrichtung des Gangflügel-Gleitstückes 3, d. h. nach rechts in Fig. 1. An dem Gangflügel-Gleitstück 3 ist eine Klemmstange 6 fest angebracht, die sich bei einer Bewegung des Gangflügel-Gleitstückes 3 in der Gleitführung 1 mit diesem hin und her bewegt. An dem Standflügel-Gleitstück 2 ist eine Auslösestange 7 fest angebracht, die sich bei einer Bewegung des Standflügel-Gleitstückes 2 ebenfalls mitbewegt. Die Auslösestange 7 ist vorzugsweise hohl ausgebildet, so dass die Klemmstange 6 durch den Grundkörper 4, durch das Innere der Auslösestange 7 und vorzugsweise auch durch das Standflügel-Gleitstück 2 hindurchgehen kann.

In der Hülse 5 ist eine Buchse 8 vorgesehen, die zumindest teilweise unter der Wirkung einer Feder 9 steht. Im Ausführungsbeispiel sind zwei Federn 9 verwendet, um eine bessere Klemmwirkung zu erzielen, wobei die eine Feder 9a innerhalb des konisch zulaufenden Innenraumes und die andere Feder 9 außerhalb des Innenraums zwischen einer Anschlagkante der Buchse 8 und einer Stirnfläche im Bereich der kleineren Öffnung der Hülse 5 vorgesehen ist. Durch die eine Feder 9 wird die Buchse 8 permanent in Richtung auf das Standflügel-Gleitstück 2 belastet, d. h. nach links in Fig. 1. Die Feder 9a drückt den Kugelkranz in Richtung auf einen Innenkonus der Hülse 5 (Richtung Sperrposition) und damit teilweise auch die Buchse 8 in Richtung des Standflügel-Gleitstückes 2.

In dem konisch zulaufenden Innenraum der Hülse 5 ist weiterhin ein Kugelkranz 10 vorgesehen. Damit eine gleichmäßige Kraftübertragung von der Feder 9 auf den Kugelkranz 10 und damit auf die Buchse 8 gewährleistet ist, ist zwischen dem Kugelkranz 10 und der im Innenraum der Hülse 5 vorgesehenen Feder 9 eine Scheibe 11 angeordnet. Weiterhin ist die Buchse 8 über ein Sicherungselement 12 in dem Innenraum der Hülse 5 gesichert, so dass sie nicht aus der Hülse 5 herausgleiten oder herausfallen kann.

Im folgenden wird nun die Funktion des erfindungsgemäßen Schließfolgereglers erläutert.

In Fig. 1 ist die Stellung des Schließfolgereglers in der Nullage einer Tür dargestellt, bei der beide Türflügel geschlossen sind. Das Standflügel-Gleitstück 2 und das Gangflügel-Gleitstück 3 befinden sich in ihrer Ausgangslage und die am Standflügel-Gleitstück 2 angeordnete Auslösestange 7 drückt die Buchse 8 gemäß Fig. 1 nach rechts, so dass der Kugelkranz 10 keine Klemmwirkung auf die Klemmstange 6 ausüben kann. Somit kann bei geschlossenem Standflügel das Gangflügel-Gleitstück 3 und damit der Gangflügel frei bewegt werden, wie durch den auf dem Gangflügel-Gleitstück 3 angeordneten Doppelpfeil in Fig. 2 angedeutet ist.

Sobald der Standflügel geöffnet wird (vgl. Fig. 3) entfernt sich das Standflügel-Gleitstück 2 von seiner in den Fig. 1 und 2 dargestellten Nullstellung und nimmt dabei die Auslösestange 7 mit. Die Buchse 8 folgt bedingt durch die Feder(n) 9 der Auslösestange 7 so lange, bis sie durch das Sicherungselement 12 gestoppt wird. Folglich kann sich bedingt durch die Feder 9a der Kugelkranz 10 in Fig. 3 so lange nach links bewegen, bis kein Kontakt mehr zwischen der Buchse 8 und dem Kugelkranz 10 besteht, d. h. bis dieser am Innenkonus der Hülse 5 anliegt. Jetzt befindet sich der Kugelkranz 10 in seiner Klemmposition. In dieser Position lässt sich der Gangflügel und damit das Gangflügel-Gleitstück 3 nur noch in Öffnungsrichtung bewegen, d. h. nach rechts in Fig. 3. Eine Bewegung in Schließrichtung ist nicht mehr möglich, da der Kugelkranz 10 die Klemmstange 6 einklemmt und so deren Bewegung in Schließrichtung verhindert (vgl. auch Fig. 4).

Wenn nun der Standflügel geschlossen wird, bewegt sich die Auslösestange 7 zusammen mit dem Standflügel-Gleitstück 2 wieder in Richtung auf ihre Nullage, d. h. nach rechts in Fig. 5. Dadurch kommt es zu einem Kontakt zwischen der Auslösestange 7 und der Buche 8. Bei einer weiteren Bewegung des Standflügel-Gleitstücks 2 schiebt dann die Auslösestange 7 die Buchse 8 nach innen in die Hülse 5, so dass der Kugelkranz 10 aus seiner Klemmposition gelöst wird und dadurch die Klemmstange 6 freigibt, so dass sich auch der Gangflügel in seine Ausgangslage bewegen kann (vgl. Fig. 6). Somit ist eine richtige Schließfolge gewährleistet.

Nachdem bisher die generelle Wirkungsweise des erfindungsgemäßen Schließfolgereglers beschrieben wurde, wird im folgenden im Detail anhand der Fig. 7 bis 8b auf die konkrete Ausgestaltungsform und Wirkungsweise der erfindungsgemäßen Überlastsicherung für den Schließfolgeregler eingegangen.

Wie ein Vergleich der Fig. 1 und 7 zeigt, weist der Schließfolgeregler gemäß Fig. 7 noch zusätzlich eine Einstellschraube 13 und eine Kontermutter 14 auf. Die Einstellschraube 13 ist hierbei in die Buchse 8 mittels eines in der Buchse 8 vorgesehenen und nicht dargestellten Gewindes einschraubbar und kann mittels der Kontermutter 14 in ihrer Position arretiert werden.

Das Zusammenwirken der Einstellschraube 13 und der Kontermutter 14 (zur Arretierung der Einstellschraube) lässt sich in einfacher Form aus den Fig. 7 und 8 sowie den jeweiligen schematischen Ausschnittsvergrößerungen der Fig. 7a sowie der Fig. 8a und 8b entnehmen.

In Fig. 7 ist die erfindungsgemäße Schließfolgeregelung mit Überlastsicherung in der Nullage dargestellt, d. h., das Gangflügel-Gleitstück 3 ist frei beweglich, so lange das Standflügel-Gleitstück 2 mit seiner Auslösestange 7 die Buchse 8 nach rechts drückt. Wie insbesondere Fig. 7a entnehmbar ist, übt in diesem Zustand der Kugelkranz 10 keine Klemmwirkung auf die Klemmstange 6 aus, da der Kugelkranz 10 nicht den konischen Innenraum der Hülse 5 berührt.

Demgegenüber befindet sich die Schließfolgeregelung mit Überlastsicherung gemäß den Fig. 8, 8a und 8b in deren Rastposition, d. h., die Auslösestange 7 des Standflügel-Gleitstückes 2 steht nicht mehr mit der Buchse 8 in Berührung. In dieser Position ist das Gangflügel-Gleitstück 3 und damit der Gangflügel nur noch in Öffnungsrichtung, d. h. in Fig. 8 in Richtung nach rechts bewegbar.

Wird nunmehr in der in Fig. 8 dargestellten Rastposition die Einstellschraube 13 eingesetzt und über das in der Buchse 8 befindliche Gewinde längsbeweglich geführt, lässt sich hierdurch die Klemmkraft (und damit die Kraft zum gewaltsamen Überdrücken des Gangflügels) unterschiedlich stark einstellen, d. h. bei einem Einschrauben der Einstellschraube 13 in die Buchse 8 verringert sich die Klemmkraft und bei einem Herausschrauben der Einstellschraube 13 erhöht sich die Klemmkraft. Die Einstellschraube 13 kann dabei so weit in die Buchse 8 hineingedreht werden, bis der Kontakt zwischen Kugelkranz 10 und konischem Innenraum der Hülse 5 gelöst wird, und zwar selbst bei geöffnetem Standflügel. Die Folge dieser längsbeweglichen Verstellung der Einstellschraube 13 bedingt also gleichzeitig eine Einstellung der Klemmkraft, welche durch den Kugelkranz 10 auf die Klemmstange 6 wirkt und führt im maximal eingeschraubten Zustand der Einstellschraube 13 in die Buchse 8 zu einem Abschalten der Schließfolgeregelung, wie auch in Fig. 8b dargestellt ist, sofern dies erforderlich ist. Die Kontermutter 14 dient hierbei jeweils zur Arretierung der Einstellschraube 13 in ihrer jeweiligen Einstellposition.

Mit anderen Worten, durch das Einschrauben der Einstellschraube 13 in die Buchse 8 wird nicht nur ganz allgemein eine Überlastsicherung geschaffen, sondern es kann gleichzeitig auch der Grad der zur Überwindung der Überlastsicherung erforderlichen kontinuierlichen Kraft eingestellt werden.

Obgleich nicht dargestellt, kann die Überlastsicherung auch dergestalt konzipiert sein, dass an Stelle der Einstellschraube 13 und der Kontermutter 14 lediglich der in Fig. 7a dargestellte Kegelwinkel α des konischen Innenraumes der Hülse 5 einstellbar ausgestaltet wird, um auch hierdurch die Stärke der Klemmkraft des Kugelkranzes 10 gegen die Klemmstange 6 verstellen zu können.

### Bezugszeichenliste

- 1: Gleitführung
- 2: Standflügel-Gleitstück
- 3: Gangflügel-Gleitstück
- 4: Grundkörper
- 5: Hülse
- 6: Klemmstange
- 7: Auslösestange
- 8: Buchse
- 9: Feder
- 10: Kugelkranz
- 11: Scheibe
- 12: Sicherungselement
- 13: Einstellschraube
- 14: Kontermutter
- 100: Klemmkörper

- α: Kegelwinkel

## Patentansprüche

1. Schließfolgeregler für eine selbstschließende, einen Stand- und einen Gangflügel umfassende Tür, insbesondere Feuerschutztür, wobei der Gangflügel mittels eines vom Standflügel freigebbaren Sperrmechanismus feststellbar ist, der einen Klemmkörper (100) aufweist, der klemmend auf eine mit dem Gangflügel in Wirkverbindung stehende Klemmstange (6) einwirkt, und dass der Standflügel mit einer Auslösestange (7) in Wirkverbindung steht, mit deren Hilfe die Klemmung zwischen dem Klemmkörper (100) und der Klemmstange (6) aufhebbar ist, **dadurch gekennzeichnet, dass** der Klemmkörper (100) aus einer Hülse (5) mit einem konisch zulaufenden Innenraum besteht, in dem sich ein federbelasteter Kugelkranz (19) und eine zum Teil in den Grundkörper (4) hineinragende, federbelastete Buchse (8) befindet.

2. Schließfolgeregler nach Anspruch 1, **dadurch gekennzeichnet, dass** eine Überlastsicherung (13, 14) vorhanden ist, welche bei hoher Krafteinwirkung auf den Gangflügel (in Schließrichtung) in dessen Selbsthemmungszustand eine Freigabe bzw. zumindest eine teilweise Freigabe des Sperrmechanismus bewirkt.

3. Schließfolgeregler nach den Ansprüchen 1 und 2, **dadurch gekennzeichnet, dass** der Standflügel über einen Schwenkarm mit dem Türrahmen verbunden ist und das türrahmenseitige Ende des Schwenkarms des Standflügels mit einem in einer am Türrahmen angebrachten Gleitführung (1) verschiebbar geführten Standflügel-Gleitstück (2) versehen ist.

4. Schließfolgeregler nach einem der vorhergehenden Ansprüche, **dadurch gekennzeichnet, dass** der Gangflügel über einen Schwenkarm mit dem Türrahmen verbunden ist und das türrahmenseitige Ende des Schwenkarms des Gangflügels mit einem ebenfalls in der Gleitführung (1) verschiebbar geführten Gangflügel-Gleitstück (3) versehen ist.

5. Schließfolgeregler nach den Ansprüchen 3 und 4, **dadurch gekennzeichnet, dass** die Klemmstange (6) mit dem Gangflügel-Gleitstück (3) und die Auslösestange (7) mit dem Standflügel-Gleitstück (2) fest verbunden ist.

6. Schließfolgeregler nach den Ansprüchen 3 und 4 oder nach Anspruch 5, **dadurch gekennzeichnet, dass** der Klemmkörper (100) in einem Grundkörper (4) gelagert ist, welcher in der Gleitführung (1) zwischen dem Standflügel-Gleitstück (2) und dem Gangflügel-Gleitstück (3) angeordnet ist.

7. Schließfolgeregler nach einem der vorhergehenden Ansprüche, **dadurch gekennzeichnet, dass** die Auslösestange (7) hohl ausgebildet ist und in ihrem Inneren die Klemmstange (6) führt.

8. Schließfolgeregler nach einem der vorhergehenden Ansprüche, **dadurch gekennzeichnet, dass** die Feder (9a) den Kugelkranz (10) in die Klemmposition und die Buchse (8) in Richtung Standflügel-Gleitstück (2) beaufschlagt.

9. Schließfolgeregler nach einem der vorhergehenden Ansprüche, **dadurch gekennzeichnet, dass** zur gleichmäßigen Kraftübertragung der Federkraft auf den Kugelkranz (10) zwischen dem Kugelkranz (10) und der Feder (9) eine Scheibe (11) angeordnet ist.

10. Schließfolgeregler nach einem der vorhergehenden Ansprüche, **dadurch gekennzeichnet, dass** die Klemmstange (6) durch den konisch zulaufenden Innenraum und vorzugsweise auch durch das Standflügel-Gleitstück (2) hindurchgeht.

11. Schließfolgeregler nach einem der vorhergehenden Ansprüche, **dadurch gekennzeichnet, dass** die Buchse (8) mittels eines Sicherungselementes (12) in dem konisch zulaufenden Innenraum der Hülse (5) gesichert ist.

12. Schließfolgeregler nach einem der vorhergehenden Ansprüche, **dadurch gekennzeichnet, dass** der Sperrmechanismus den Klemmkörper (100) aufweist, der klemmend auf die mit dem Gangflügel in Wirkverbindung stehende Klemmstange (6) einwirkt, und der Standflügel mit der Auslösestange (7) in Wirkverbindung steht, mit deren Hilfe die Klemmung zwischen dem Klemmkörper (100) und der Klemmstange (6) aufhebbar bzw. kontinuierlich einstellbar ist.

13. Schließfolgeregler nach einem der vorhergehenden Ansprüche, **dadurch gekennzeichnet, dass** die Buchse (8) mittels eines Sicherungselementes (12) in dem konisch zulaufenden Innenraum der Hülse (5) gesichert ist.

14. Schließfolgeregler nach Anspruch 2 und einem der vorhergehenden Ansprüche, **dadurch gekennzeichnet, dass** die Überlastsicherung eine Einstellschraube (13) aufweist, die in die Buchse (8) eingesetzt ist.

15. Schließfolgeregler nach Anspruch 14, **dadurch gekennzeichnet, dass** die Einstellschraube (13) in die Buchse (8) einschraubbar ist.

16. Schließfolgeregler nach einem der Ansprüche 14, 15, **dadurch gekennzeichnet, dass** eine Kontermutter (14) vorgesehen ist, um die Einstellschraube (13) in ihrer Position zu arretieren.

17. Schließfolgeregler nach Anspruch 2 und einem der vorhergehenden Ansprüche, **dadurch gekennzeichnet, dass** die Überlastsicherung derart ausgestaltet ist, dass ein Kegelwinkel (α) des konischen Innenraumes der Hülse (5) einstellbar ist.

## Claims

1. A closure sequence controller for a self-closure door, which includes an inactive leaf and an active leaf, particularly for a fire-rated door, the active leaf being able to be blocked by means of a blocking mechanism, which is releasable by the inactive leaf and presents a clamping body (100), which, in a clamping manner, acts upon a clamping rod (6), which is in an operative connection with the active leaf; and the inactive leaf is in an operative connection with a releasing rod (7) by means of which the clamped condition between the clamping body (100) and the clamping rod (6) can be neutralized, **characterized in that** the clamping body (100) consists of a sleeve (5) having a conically extending inner space, in which are situated a spring-loaded ball ring (19) and a spring-loaded bushing (8) partially extending into the base body (4).

2. A closure sequence controller according to claim 1, **characterized in that** an overload protection (13, 14) is provided, which, in the event of high forces acting upon the active leaf (in the closure direction), being in the self-locking condition, causes a release, respectively at least a partial release of the blocking mechanism.

3. A closure sequence controller according to the claims 1 and 2, **characterized in that** the inactive leaf is connected to the door frame via a pivoting arm and the end of the pivoting arm of the inactive leaf at the side of the door frame is provided with an inactive leaf sliding member (2), which is slidably guided within a sliding guide (1) mounted on the door frame.

4. A closure sequence controller according any of the preceding claims, **characterized in that** the active leaf is connected to the door frame via a pivoting arm, and the end of the pivoting arm of the active leaf at the side of the door frame is provided with an active leaf sliding member (3), likewise slidably guided within the sliding guide (1).

5. A closure sequence controller according to the claims 3 and 4, **characterized in that** the clamping rod (6) is secured to the active leaf sliding member (3) and the releasing rod (7) to the inactive leaf sliding member (2).

6. A closure sequence controller according to the claims 3 and 4, or according to claim 5, **characterized in that** the clamping body (100) is supported in a base body (4), which is disposed within the sliding guide (1) between the inactive leaf sliding member (2) and the active leaf sliding member (3).

7. A closure sequence controller according to any of the preceding claims, **characterized in that** the releasing rod (7) is hollow-shaped and the clamping rod (6) is guided in the inside thereof.

8. A closure sequence controller according to any of the preceding claims, **characterized in that** the spring (9a) charges the ball ring (10) into the clamping position and the bushing (8) into the direction of the inactive leaf sliding member (2).

9. A closure sequence controller according to any of the preceding claims, **characterized in that** a disc (11) is disposed between the ball ring (10) and the spring (9) for achieving a uniform transmission of forces of the spring force onto the ball ring (10).

10. A closure sequence controller according to any of the preceding claims, **characterized in that** the clamping rod (6) passes through the conically extending inner space and preferably likewise through the inactive leaf sliding member (2).

11. A closure sequence controller according to any of the preceding claims, **characterized in that** the bushing (8) is secured by means of a locking device (12) within the conically extending innner space of the sleeve (5).

12. A closure sequence controller according to any of the preceding claims, **characterized in that** the blocking mechanism presents the clamping body (100), which, in a clamping manner, acts upon the clamping rod (6) being in an operative connection with the active leaf, and the inactive leaf being in an operative connection with the releasing rod (7), by means of which the clamped condition between the clamping body (100) and the clamping rod (6) can be neutralized or can be continuously adjusted.

13. A closure sequence controller according to any of the preceding claims, **characterized in that** the bushing (8) is secured by means of a locking device (12) within the conically extending inner space of the sleeve (5).

14. A closure sequence controller according to claim 2 and to any of the preceding claims, **characterized in that** the overload protection presents an adjusting screw (13) being inserted into the bushing (8).

15. A closure sequence controller according to claim 14, **characterized in that** the adjusting screw (13) is screwable into the bushing (8).

16. A closure sequence controller according to any of the claims 14, 15, **characterized in that** a counter-nut (14) is provided to block the adjusting screw (13) in position.

17. A closure sequence controller according to claim 2 and to any of the preceding claims, **characterized in that** the overload protection is formed such that a taper angle (α) of the conical inner space of the sleeve (5) is adjustable.

## Revendications

1. Régulateur de la séquence de fermeture pour une porte à fermeture automatique, comprenant un vantail semi-fixe et un vantail de service, en particulier pour une porte coupe-feu, le vantail de service pouvant être bloqué par l'intermédiaire d'un mécanisme de blocage qui peut être débloqué par le vantail semi-fixe et qui présente un corps de serrage (100) agissant de façon serrante sur une tige de serrage (6) qui se trouve en connexion de fonctionnement avec le vantail de service, et en ce que le vantail semi-fixe se trouve en connexion de fonctionnement avec une tige de déclenchement (7) au moyen de laquelle le serrage entre le corps de serrage (100) et la tige de serrage (6) peut être annulé, **caractérisé en ce que** le corps de serrage (100) consiste en un manchon (5) ayant un espace intérieur s'étendant de façon conique, dans lequel se trouvent une couronne à billes (10) à ressort et une douille (8) à ressort s'étendant en partie jusque dans le corps de base (4).

2. Régulateur de la séquence de fermeture selon la revendication 1, **caractérisé en ce qu'**un dispositif de protection contre la surcharge (13, 14) est prévu, lequel, sous l'effet d'une force élevée exercée sur le vantail de service (dans la direction de fermeture), ce dernier étant en état d'autoblocage, cause un déblocage respectivement au moins un déblocage partiel du mécanisme de blocage.

3. Régulateur de la séquence de fermeture selon les revendications 1 et 2, **caractérisé en ce que** le vantail semi-fixe est connecté au cadre de la porte par l'intermédiaire d'un bras pivotant et côté cadre de porte l'extrémité du bras pivotant du vantail semi-fixe est munie d'une pièce à glissement (2) du vantail semi-fixe, guidée de façon déplaçable dans un guidage à glissement (1) monté sur le cadre de porte.

4. Régulateur de la séquence de fermeture selon l'une des revendications précédentes, **caractérisé en ce que** le vantail de service est connecté au cadre de la porte par l'intermédiaire d'un bras pivotant et côté cadre de porte l'extrémité du bras pivotant du vantail de service est munie d'une pièce à glissement (3) du vantail de service, également guidée de façon déplaçable dans le guidage à glissement (1).

5. Régulateur de la séquence de fermeture selon les revendications 3 et 4, **caractérisé en ce que** la tige de serrage (6) est solidaire de la pièce à glissement (3) du vantail de service et la tige de déclenchement (7) est solidaire de la pièce à glissement (2) du vantail semi-fixe.

6. Régulateur de la séquence de fermeture selon les revendications 3 et 4 ou selon la revendication 5, **caractérisé en ce que** le corps de serrage (100) est logé dans un corps de base (4), lequel est agencé dans le guidage à glissement (1) entre la pièce à glissement (2) du vantail semi-fixe et la pièce à glissement (3) du vantail de service.

7. Régulateur de la séquence de fermeture selon l'une des revendications précédentes, **caractérisé en ce que** la tige de déclenchement (7) est aménagée de façon creuse et **en ce que** la tige de serrage (6) est guidée dans son espace intérieur.

8. Régulateur de la séquence de fermeture selon l'une des revendications précédentes, **caractérisé en ce que** le ressort (9a) charge la couronne à billes (10) en direction de la position de serrage et charge la douille (8) en direction de la pièce à glissement (2) du vantail semi-fixe.

9. Régulateur de la séquence de fermeture selon l'une des revendications précédentes, **caractérisé en ce que**, en vue d'obtenir une transmission de forces uniforme de la force du ressort sur la couronne à billes (10), un disc (11) est agencé entre la couronne à billes (10) et le ressort (9).

10. Régulateur de la séquence de fermeture selon l'une des revendications précédentes, **caractérisé en ce que** la tige de serrage (6) passe à travers l'espace intérieur s'étendant de façon conique, et de préférence également à travers la pièce à glissement (2) du vantail semi-fixe.

11. Régulateur de la séquence de fermeture selon l'une des revendications précédentes, **caractérisé en ce que** la douille (8) est protégée par l'intermédiaire d'un élément d'arrêt (12) dans l'espace intérieur, s'étendant de façon conique, du manchon (5).

12. Régulateur de la séquence de fermeture selon l'une des revendications précédentes, **caractérisé en ce que** le mécanisme de blocage présente le corps de serrage (100) qui agit de façon serrante sur la tige de serrage (6) étant en connexion de fonctionnement avec le vantail de service, et **en ce que** le vantail semi-fixe est en connexion de fonctionnement avec la tige de déclenchement (7), au moyen de laquelle le serrage entre le corps de serrage (100) et la tige de serrage (6) peut être annulé, respectivement peut être réglé en continu.

13. Régulateur de la séquence de fermeture selon l'une des revendications précédentes, **caractérisé en ce que** la douille (8) est protégée par l'intermédiaire d'un élément d'arrêt (12) dans l'espace intérieur, s'étendant de façon conique, du manchon (5).

14. Régulateur de la séquence de fermeture selon la revendication 2 et selon l'une des revendications précédentes, **caractérisé en ce que** le dispositif de protection contre la surcharge présente une vis d'ajustage (13) qui est insérée dans la douille (8).

15. Régulateur de la séquence de fermeture selon la revendication 14, **caractérisé en ce que** la vis d'ajustage (13) peut être vissée dans la douille (8).

16. Régulateur de la séquence de fermeture selon l'une des revendications 14, 15, **caractérisé en ce qu'**un contre-écrou (14) est prévu pour verrouiller la vis d'ajustage (13) dans sa position.

17. Régulateur de la séquence de fermeture selon la revendication 2 et selon l'une des revendications précédentes, **caractérisé en ce que** le dispositif de protection contre la surcharge est aménagé de façon à pouvoir ajuster un angle conique (α) de l'espace intérieur conique du manchon (5).
